# EUROPÄISCHE PATENTSCHRIFT

(11) **EP 0 419 404 B1**
(45) Veröffentlichungstag und Bekanntmachung des Hinweises auf die Patenterteilung: **14.07.1993**
(21) Anmeldenummer: 90810562.0
(22) Anmeldetag: 20.07.1990
(51) Int. Cl.: A47C 3/026

(54) **Stuhl, insbesondere Arbeitsstuhl**
Chair, in particular office-chair
Chaise, notamment chaise de bureau

(30) Priorität: 21.09.1989 CH 3436/89
(43) Veröffentlichungstag der Anmeldung: 27.03.1991
(73) Patentinhaber: SITAG AG, CH-9466 Sennwald (CH)
(72) Erfinder: Tobler, Peter, CH-9466 Sennwald (CH)
(74) Vertreter: Riederer, Conrad A., Dr.

(56) Entgegenhaltungen:
- EP-A- 0 281 749
- DE-A- 3 335 463
- US-A- 4 235 408

## Beschreibung

Die Erfindung betrifft einen Stuhl, insbesondere Arbeitsstuhl, mit einem Sitz, welcher um eine Drehachse verschwenkbar an einem einen Neigungswinkel aufweisenden Support befestigt ist, einer koaxial zur Drehachse angeordneten Torsionsfedereinrichtung, welche bestrebt ist, den Sitz von einer unteren Schwenklage in eine obere Schwenklage zu bewegen, Mitteln zur Verstellung der Vorspannung der Torsionsfedereinrichtung, und einer zwischen Support und Sitz angeordneten Blockiervorrichtung, um den Sitz in mindestens zwei verschiedenen Schwenklagen zu blockieren. Ein derart ausgebildeter Stuhl befindet sich seit etwa zwanzig Jahren im Handel. Bei diesem bekannten Stuhl ist der sich vom Standrohr schräg nach vorn erstreckende Support relativ kurz. Wird somit der Sitz nach unten verschwenkt, so hebt sich der vordere Teil des Sitzes an, so dass die Füsse des Benützers emporgehoben werden. Dies wird vom Benützer als unangenehm empfunden, weil er dadurch den gewohnten Bodenkontakt verliert. Ein weiterer Nachteil des bekannten Stuhles besteht darin, dass die Blockiervorrichtung lediglich eine untere und eine obere Blockierstellung aufweist. Der Stuhl kann also nicht in beliebigen Zwischenlagen blockiert werden. Der bekannte Stuhl weist eine Vorrichtung auf, mit welcher entsprechend dem Gewicht des Benützers die Vorspannung der Torsionsfedereinrichtung verändert werden kann. Die Stellschraube dieser Vorrichtung ist jedoch unter dem Sitz derart unzugänglich angeordnet, dass sie vom Benützer des Stuhls während des Sitzens nicht bedient werden kann.

Durch die EP-A-0 281 749 ist ein Stuhl bekannt geworden, welcher eine Montageplatte zur Aufnahme des Sitzes aufweist. Die Montageplatte ist mit ihrer vorderen Stirnseite um eine horizontal liegende Drehachse schwenkbar an einem von einem vertikalen Tragrohr aus schräg aufsteigenden Support befestigt. Zwischen dem Support und der Tragplatte ist eine Gasfeder in einer Richtung etwa rechtwinklig zur Richtung des Supports angeordnet. Diese Gasfeder dient sowohl als Feder, welche bestrebt ist, die Montageplatte von einer unteren Schwenklage in eine obere Schwenklage zu bewegen, als auch als Blockiervorrichtung zum Blockieren der Montageplatte und des darauf angeordneten Sitzes in jeder beliebigen, vom Benützer des Stuhls gewünschten Schwenklage. Zusätzlich zur Gasfeder ist noch koaxial dazu eine Schraubenfeder angeordnet. Ueber eine unterhalb des Sitzes in der Mitte angeordneten Flügelmutter kann über einen zweiarmigen Hebel die Vorspannung der Schraubenfeder entsprechend dem Gewicht des Benützers reguliert werden. Wegen der ungünstigen Anordnung der Flügelmutter unterhalb des Sitzes kann jedoch diese Gewichtsregulierung nicht während des Sitzens ausgeführt werden. Der beschriebene Stuhl hat auch den Nachteil, dass die Anordnung der Gasfeder und der Schraubenfeder gut sichtbar ist. Dies ist aus ästhetischen Gründen unbefriedigend. Dieser Nachteil fällt besonders stark ins Gewicht, weil in neuerer Zeit ausserordentlich hohe ästhetische Ansprüche an Bürostühle gestellt werden.

Den beschriebenen Stühlen mangelt ferner auch Servicefreundlichkeit. Es hat sich in der Praxis gezeigt, dass die Verstellmechanismen moderner Stühle zwar jahrelang ohne Service problemlos funktionieren, dass aber doch gelegentlich ein Element, z.B. die Gasfeder, ersetzt oder der Mechanismus geschmiert werden muss. Servicefreundlichkeit ist daher auch für Bürostühle von erheblicher Bedeutung.

Es ist Aufgabe der vorliegenden Erfindung einen Stuhl der eingangs erwähnten Art zu schaffen, der mindestens einen Teil der beschriebenen Nachteile bekannter Stühle vermeidet. Insbesondere soll ein Stuhl geschaffen werden, der hohen ästhetischen Ansprüchen genügt, aber trotzdem in funktioneller Hinsicht den gestellten hohen Anforderungen entspricht. Der Stuhl soll ferner auch service- und bedienungsfreundlich sein. Zur Lösung dieser Aufgabe wird erfindungsgemäss vorgesehen, dass die Blockiervorrichtung eine Gasfeder oder ein hydraulisches Blockierelement ist und dass die Gasfeder bzw. das hydraulische Blockierelement die allgemeine Neigungsrichtung des Supports aufweist, aber einen grösseren Neigungswinkel als der Support besitzt. Dies hat den Vorteil, dass die Gasfeder oder das Blockierelement weitgehend innerhalb des Supports in praktisch gleicher Richtung wie dieser verlaufen kann, so dass sie bzw. es von aussen her praktisch unsichtbar ist. Dank der Verwendung einer Torsionsfedereinrichtung kann auf eine Schraubenfeder verzichtet werden. Die Erfindung ermöglicht daher eine ästhetisch besonders ansprechende Stuhlkonstruktion.

Gemäss einer vorteilhaften Ausführungsform weisen die Mittel zur Verstellung der Vorspannung der Torsionsfedereinrichtung einen durch eine Stellschraube verstellbaren Keil auf, über welchen die Kraft der Torsionsfedereinrichtung auf den Sitz übertragen wird. Dies ermöglicht die Verstellung der Vorspannung auf einfache und bequeme Weise. So ist es möglich, die Stellschraube unterhalb des Sitzes so anzuordnen, dass sie ihren Verstellknopf auf einer Seite des Sitzes aufweist. Diese seitliche Anordnung des Verstellknopfes ermöglicht eine einfache Bedienung durch den Benützer des Stuhls. Er kann durch Drehen des Verstellknopfes die Vorspannung der Torsionsfedereinrichtung seinem Gewicht anpassen. Vorteilhaft ist der Verstellknopf auf dem Schaft der Stellschraube axial verschiebbar, so dass er zur Verstellung der Vorspannung über den Sitzrand hinaus gezogen werden kann. Dies erleichtert die Bedienung noch weiter. Nach der gewünschten Einstellung der Vorspannung kann dann der Verstellknopf wieder hineingestossen werden, so dass er nicht störend wirkt.

Zweckmässigerweise ist für Servicearbeiten der Sitz nach dem Lösen eines Befestigungselementes der Gasfeder oder des hydraulischen Blockierelements um praktisch 180 Grad um die Drehachse verschwenkbar. Dies hat den Vorteil, dass dann alle Teile des Mechanismus leicht zugänglich sind.

Es ist möglich, die Drehachse in unmittelbarer Nähe der Vorderkante des Sitzes anzuordnen. Dies hat ,den Vorteil, dass beim Absenken des Sitzes die Vorderkante des Sitzes nicht wesentlich angehoben wird. Der Bodenkontakt der Füsse des Benützers des Stuhles bleibt daher gewährleistet.

Vorteilhaft bilden Support, Torsionsfedereinrichtung, Mittel zur Verstellung der Vorspannung der Torsionsfedereinrichtung, Gasfeder oder hydraulisches Blockierelement und Sitzrahmen eine Baueinheit. Dies bringt erhebliche Vorteile bei der Herstellung des Stuhls. Die beschriebene Baueinheit kann in kurzer Zeit auf eine Einheit, bestehend aus Fusskreuz und Standrohr, aufgesetzt werden.

Eine vorteilhafte Ausführungsform der Erfindung sieht vor, dass die Torsionsfedereinrichtung einen Torsionsstab aufweist, der sich praktisch über die ganze Sitzbreite erstreckt, dass jedes Ende des Torsionsstabes mit einem praktisch koaxial zum Torsionsstab angeordneten Rohrstück verbunden ist, dass das eine Rohrstück mit einem Kraftübertragungsarm und das andere Rohrstück mit dem Support verbunden ist und dass der Sitzrahmen verschwenkbar auf den Rohrstücken gelagert ist. Dies ergibt eine sehr kompakte Bauweise. Der relativ lange Torsionsstab hat den Vorteil einer günstigen Federcharakteristik. Zweckmässigerweise ist das Rohrstück, welches mit dem Kraftübertragungsarm verbunden ist, mit einem Ende im Support drehbar gelagert. Dies ergibt eine besonders stabile Konstruktion.

Ein Ausführungsbeispiel der Erfindung wird nun unter Bezugnahme auf die Zeichnung beschrieben. Es zeigt:
- Figur 1: ein Ausführungsbeispiel des erf indungsgemässen Stuhls,
- Figur 2: den Stuhl von Figur 1 mit umgeklapptem Sitz zur Vornahme von Servicearbeiten,
- Figur 3: die Baueinheit bestehend aus Support, Torsionsfedereinrichtung, Sitzrahmen, Mitteln zur Verstellung der Vorspannung und Gasfeder, wobei letztere lediglich durch die Drehgelenke gelegte strichpunktierte Achse angedeutet wird,
- Figur 4: eine schematische Darstellung der Torsionsfedereinrichtung und der Mittel zur Verstellung der Vorspannung, und
- Figur 5: die Mittel zur Verstellung der Vorspannung.

Der in den Figuren 1 und 2 gezeigte Arbeitsstuhl besteht im wesentlichen aus dem Fusskreuz 11, dem Standrohr 13, der auf dem Standrohr 13 befestigten Baueinheit 15, dem auf der Baueinheit plazierten Sitz 17, welcher gegebenenfalls mit einer Rückenlehne 19 versehen ist. Die Rückenlehne 19 ist vorteilhaft mit Federgelenken mit dem Sitz 17 verbunden.

Die Einzelheiten der Baueinheit ergeben sich aus den Figuren 3 bis 5. Die Baueinheit 15 besteht im wesentlichen aus dem Support 21, der Torsionsfedereinrichtung 23, den Mitteln 25 zur Verstellung der Vorspannung der Torsionsfedereinrichtung 23, der Blockiervorrichtung 27 und dem Sitzrahmen 29. In Figur 3 ist zwecks übersichtlicher Darstellung die Blockiervorrichtung lediglich durch die strichpunktierte Verbindungslinie 27′ zwischen den beiden Anlenkstellen 31 und 33 angedeutet. Als Blockiervorrichtung 27 kann beispielsweise eine starr oder elastisch blockierbare Gasfeder oder ein hydraulisches Blokkierelement dienen. Solche Gasfedern sind beispielsweise unter der Bezeichnung "B-O-L" im Handel. Ein bekanntes hydraulisches Blockierelement wird unter der Marke "Hydrobloc" vertrieben. Die Blockiervorrichtung 27 kann vom Benützer des Stuhls über die Taste 28 und z.B. einen Bowden-Zug 30 deblockiert werden. Es ist aber auch möglich, einen Hebelmechanismus zur Betätigung der Gasfeder bzw. des Blockierelements vorzusehen.

Der Support 21 (Fig. 3) besitzt einen Flansch 35 zur Befestigung auf dem Standrohr 13. Der Support 21 erstreckt sich vom Standrohr 13 schräg nach oben, wo an seinem Ende der Sitzrahmen 29 angelenkt ist. Mit der Bezugsziffer 37 ist die Drehachse eingezeichnet, um welche der Sitzrahmen 29 verschwenkbar ist. Diese Drehachse 37 befindet sich in unmittelbarer Nähe der Vorderkante des Sitzes. Der Aufbau der Torsionsfedereinrichtung 23 ergibt sich aus der schematischen Darstellung von Fig. 4. Die Torsionsfedereinrichtung 23 weist einen Torsionsstab 39 auf, der sich praktisch über die ganze Sitzbreite erstreckt. Jedes Ende des Torsionsstabes 39 ist mittels eines zapfenartigen Befestigungselementes 41, 42 mit einem koaxial zum Torsionsstab 39 angeordneten Rohrstück 43 bzw. 44 fest verbunden. Fest verbunden mit dem Rohrstück 44 ist ein Kraftübertragungsarm 45. Das Rohrstück 43 ist mittels eines Stifts 47 fest mit dem Support 21 verbunden. Das Rohrstück 44 hingegen ist mittels einer Lagerbüchse 49 im Support 21 drehbar gelagert.

Die insbesondere aus Fig. 5 ersichtlichen Mittel zur Verstellung der Vorspannung der Torsionsfeder 39 bestehen im wesentlichen aus einem durch die Verstellschraube 51 verstellbaren Keil 53, auf welchem der Kraftübertragungsarm 45 aufliegt. Der Kraftübertragungsarm 45 ist somit bestrebt, den Sitzrahmen 29 nach oben zu bewegen. Eine solche Bewegung wird durch die Gasfeder 27 bzw. das Blockierelement verhindert, solange sie nicht durch den Benützer des Stuhls deblockiert wird.

Die Stellschraube 51 ist in zwei Augen 55, 57 des Sitzrahmens 29 gelagert und mit Muttern 59 gesichert. Auf dem beispielsweise sechskantigen Schaft 61 ist ein Verstellknopf 63 axial verschiebbar. Zur Betätigung der Stellschraube 51 kann daher der Verstellknopf 63 in die in Fig. 5 eingezeichnete Stellung herausgezogen werden. In dieser Stellung ist der Verstellknopf 63, welcher seitlich unter dem Sitz 17 hervorragt, leicht zur Anpassung des Stuhls an das Körpergewicht des Benützers bedienbar.

Nach dieser Beschreibung des Stuhls wird nun nachfolgend die Funktionsweise näher erläutert. Die Torsionsfedereinrichtung 23 übt mittels des Kraftübertragungsarms 45 (Figuren 4 und 5) eine Kraft auf den Keil 53 aus. Von diesem Keil 53 wird diese Kraft auf den Sitzrahmen 29 und somit auf den Sitz 17 übertragen. Die genannte Kraft ist bestrebt, den Sitz 17 in die obere Lage zu bringen, welche etwa der in Fig. 1 dargestellten Lage entspricht. Normalerweise ist jedoch der Sitz 17 durch die Gasfeder 27 oder eine andere Blockiereinrichtung in der eingestellten Lage blockiert. Zum Deblockieren kann der Benützer die Taste 28 drücken, so dass über den Bowden-Zug 30, eine hydraulische Leitung oder ein Hebelmechanismus die Gasfeder 27 deblockiert wird. Durch Gewichtsverlagerung kann nun der Benützer den Sitz 17 in die von ihm gewünschte Lage verschwenken. Beim Loslassen der Taste 28 wird der Sitz 17 dann in dieser Lage blockiert.

Es ist möglich, die Vorspannung der Torsionsfedereinrichtung 23 dem Gewicht des Benützers anzupassen. Zu diesem Zweck greift der Benützer nach dem seitlich unter dem Sitz 17 angeordneten Verstellknopf 63, zieht diesen entlang des Schafts 61 in die in Figur 5 eingezeichnete äusserste Stellung und dreht dann den Verstellknopf 63. Dadurch wird mittels der Stellschraube 51 der Keil 53 verschoben. Erfolgt die Verschiebung nach rechts (Fig. 5), so wird der Kraftübertragungsarm 45 nach unten verschoben und dadurch die Torsionsfedereinrichtung 23 stärker vorgespannt. Wenn somit nachher der Benützer die Taste 28 drückt, so wird der Sitz 17 mit einer grösseren Kraft angehoben als dies vorher der Fall war. Wird jedoch der Verstellknopf 63 so gedreht, dass sich der Keil 53 nach links bewegt, so wandert der Kraftübertragungsarm 45 nach oben, wodurch die Vorspannung der Torsionsfedereinrichtung 23 vermindert wird. Der Benützer hat es also in der Hand, den Stuhl entsprechend seinem Gewicht anzupassen. Nach dieser Anpassung kann der Verstellknopf 63 entlang des Schafts 61 wieder unter den Sitz 17 bewegt werden.

Bei Stühlen mit einer Federkompensation des Gewichts besteht grundsätzlich die Gefahr, dass z.B. durch Büroreinigungspersonal die Blockiervorrichtung im unbelasteten Zustand des Stuhls deblockiert wird, worauf der Sitz samt Rückenlehne mit grosser Geschwindigkeit nach oben bzw. nach vorn schnellt. Dabei kann die Person, welche die Deblockierung irrtümlicherweise verursacht hat, verletzt werden. Beim erfindungsgemässen Stuhl besteht jedoch keine solche Verletzungsgefahr, weil die Hydraulik der Gasfeder oder des hydraulischen Blockierelements die Bewegung dämpft, so dass sie relativ langsam erfolgt.

Sollte die Stuhlmechanik Servicearbeiten erfordern, so genügt es, ein Befestigungselement 32 (Fig. 1), z.B. einen Bolzen, für die Gasfeder 27 bei der Anlenkstelle 31 zu lösen, worauf Sitz 17 in die in Figur 2 gezeigte Lage geschwenkt werden kann, in welcher die verschiedenen Elemente der Mechanik bequem zugänglich sind und nötigenfalls auch problemlos ausgebaut werden können. Der erfindungsgemässe Stuhl ist daher sehr servicefreundlich.

Zusammenfassend kann festgehalten werden, dass auf dem Standrohr 13 des Fusskreuzes ein Support 21 angeordnet ist. Dieser weist einen Neigungswinkel auf, welcher ein Absenken des Sitzes 17 aus der eingezeichneten Lage erlaubt. Eine Torsionsfedereinrichtung 23 ist bestrebt, den Sitz um die Drehachse 37 nach oben zu verschwenken. Eine Gasfeder 27 dient als Blokkiervorrichtung, welche mit der Taste 28 gelöst werden kann. Die Gasfeder 27 weist die allgemeine Neigungsrichtung des Supports 21, aber einen grösseren Neigungswinkel als der Support 21 auf, so dass eine Stuhlkonstruktion entsteht, bei der der zentrale Raum unterhalb des Sitzes 17 frei von mechanischen Teilen bleibt. Der Stuhl genügt daher hohen ästhetischen Ansprüchen. Mittels einer Stellschraube 51, die einen axial verschiebbaren Verstellknopf 63 aufweist, kann der Stuhlbenützer die Torsionsfedereinrichtung 23 entsprechend seinem Gewicht vorspannen.

## Patentansprüche

1. Stuhl, insbesondere Arbeitsstuhl, mit einem Sitz (17), welcher um eine Drehachse (37) verschwenkbar an einem Support (21) befestigt ist, einer koaxial zur Drehachse (37) angeordneten Torsionsfedereinrichtung (23), welche bestrebt ist, den Sitz (17) von einer unteren Schwenklage in eine obere Schwenklage zu bewegen, Mitteln (25) zur Verstellung der Vorspannung der Torsionsfedereinrichtung (23) und einer zwischen Support (21) und Sitz (17) angeordneten Blockiervorrichtung (27), um den Sitz (17) in mindestens zwei verschiedenen Schwenklagen zu blockieren, dadurch gekennzeichnet, dass die Blockiervorrichtung (27) eine Gasfeder oder ein hydraulisches Blockierelement ist und dass die Gasfeder bzw. das hydraulische Blockierelement die allgemeine Richtung des Supports (21) aufweist, aber einen grösseren Neigungswinkel als der Support (21) besitzt.

2. Stuhl nach Anspruch 1, dadurch gekennzeichnet, dass die Mittel (25) zur Verstellung der Vorspannung der Torsionsfedereinrichtung (23) einen durch eine Stellschraube (51) verstellbaren Keil (53) aufweisen, über welchen die Kraft der Torsionsfedereinrichtung (23) auf den Sitz (17) übertragen wird.

3. Stuhl nach Anspruch 2, dadurch gekennzeichnet, dass die Stellschraube (51) unterhalb des Sitzes (17) angeordnet ist und ihren Verstellknopf (63) auf einer Seite des Sitzes (17) aufweist.

4. Stuhl nach Anspruch 2 oder 3, dadurch gekennzeichnet, dass der Verstellknopf (63) auf dem Schaft (61) der Stellschraube (51) axial verschiebbar ist, so dass er zur Verstellung der Vorspannung der Torsionsfedereinrichtung (23) über den Sitzrand herausgezogen werden kann.

5. Stuhl nach einem der Ansprüche 1 bis 4, dadurch gekennzeichnet, dass für Servicearbeiten der Sitz (17) nach dem Lösen eines Befestigungselements (32) der Gasfeder (27) oder des hydraulischen Blockierelements um praktisch hundertachtzig Grad um die Drehachse (37) verschwenkbar ist.

6. Stuhl nach einem der Ansprüche 1 bis 5, dadurch gekennzeichnet, dass die Drehachse (37) in unmittelbarer Nähe der Vorderkante des Sitzes (17) angeordnet ist.

7. Stuhl nach einem der Ansprüche 1 bis 6, dadurch gekennzeichnet, dass der Sitz (17) einen Sitzrahmen (29) aufweist, welcher um die Drehachse (37) verschwenkbar ist.

8. Stuhl nach Anspruch 7, dadurch gekennzeichnet, dass Support (21), Torsionsfedereinrichtung (23), Mittel (25) zur Verstellung der Vorspannung der Torsionsfedereinrichtung (23), Gasfeder (27) oder hydraulisches Blockierelement und Sitzrahmen (29) eine Baueinheit bilden.

9. Stuhl nach Anspruch 7 oder 8, dadurch gekennzeichnet, dass die Torsionsfedereinrichtung (23) einen Torsionsstab (39) aufweist, der sich praktisch über die ganze Sitzbreite erstreckt, das jedes Ende des Torsionsstabes (39) mit einem koaxial zum Torsionsstab (39) angeordneten Rohrstück (43, 44) verbunden ist, dass das eine Rohrstück (44) mit einem Kraftübertragungsarm (45) und das andere Rohrstück (43) mit dem Support (21) verbunden ist und dass der Sitzrahmen (29) verschwenkbar auf den Rohrstükken (43, 44) gelagert ist.

10. Stuhl nach Anspruch 9, dadurch gekennzeichnet, dass das Rohrstück (44), welches mit dem Kraftübertragungsarm (45) verbunden ist, mit einem Ende im Support (21) drehbar gelagert ist.

## Claims

1. A chair, more particularly a work chair, having: a seat (17) so secured to a support (21) as to be pivotable around a pivot (37); a torsion spring device (23) which is arranged coaxially to the pivot (37) and which tends to move the seat (17) from a bottom pivoted position into a top pivoted position; means (25) to adjust the prestressing of the torsion spring device (23); and a locking device (27) which is disposed between the support (21) and the seat (17) and serves to lock the seat (17) in at least two different pivoted positions, characterised in that the locking device (27) is a gas spring or a hydraulic locking element and the gas spring or the hydraulic locking element has the general direction of the support (21) but has a greater angle of inclination than the support (21).

2. A chair according to claim 1, characterised in that the means (25) for adjusting the prestressing of the torsion spring device (23) have a wedge (53) which is adjustable by an adjusting screw (51) and via which the force of the torsion spring device (23) is transmitted to the seat (17).

3. A chair according to claim 2, characterised in that the adjusting screw (51) is arranged below the seat (17) and has its adjusting knob (63) on one side of the seat (17).

4. A chair according to claim 2 or 3, characterised in that the adjusting knob (63) is axially movable on the stem (61) of the adjusting screw (51) and so can be pulled out beyond the seat edge to adjust the prestressing of the torsion spring device (23).

5. A chair according to any of claims 1 to 4, characterised in that for servicing the seat (17) can, after the release of an element (32) securing the gas spring (27) or of the hydraulic locking element, be pivoted through substantially 180° around the pivot (37).

6. A chair according to any of claims 1 to 5, characterised in that the pivot (37) is disposed immediately adjacent the front edge of the seat (17).

7. A chair according to any of claims 1 to 6, characterised in that the seat (17) has a seat frame (29) pivotable around the pivot (37).

8. A chair according to claim 7, characterised in that the support (21), torsion spring device (23), means (25) for adjusting the prestressing of the torsion spring device (23), gas spring (27) or hydraulic locking element and seat frame (29) form a constructional unit.

9. A chair according to claim 7 or 8, characterised in that the torsion spring device (23) has a torsion bar (39) which extends substantially over the entire width of the seat, each end of the torsion bar (39) is connected to a tubular member (43, 44) disposed coaxially of the torsion bar (39), one tubular member (44) is connected to a force-transmitting arm (45) and the other tubular member (43) is connected to the support (21) and the seat frame (29) is pivotally mounted on the tubular members (43, 44).

10. A chair according to claim 9, characterised in that the tubular member (44) connected to the force-transmitting arm (45) is rotatably mounted at one end in the support (21).

## Revendications

1. Chaise, notamment chaise de bureau, comprenant un siège (17) qui est fixé à un support (21) de manière à pouvoir pivoter autour d'un axe de rotation (37), un dispositif à ressort à torsion (23) qui est disposé coaxialement à l'axe de rotation et qui a tendance à faire passer le siège (17) d'une position de pivotement inférieure à une position de pivotement supérieure, des aryens (25) pour le réglage de la pré-contrainte du dispositif à ressort à torsion (23) et un dispositif de blocage (27), disposé entre le support (21) et le siège (17), pour bloquer le siège (17) dans au moins deux positions différentes de pivotement, caractérisée en ce que le dispositif de blocage (27) est un ressort pneumatique ou un élément de blocage hydraulique, et en ce que le ressort pneumatique ou l'élément de blocage hydraulique présente la direction générale du support (21), mais a un angle d'inclinaison plus grand que celui du support (21).

2. Chaise selon la revendication 1, caractérisée en ce que les moyens (25) pour le réglage de la pré-contrainte du dispositif à ressort à torsion (23) comportent un coin (53) qui peut être déplacé par une vis de réglage (51) et par lequel la force du dispositif à ressort à torsion (23) est transmise au siège (17).

3. Chaise selon la revendication 2, caractérisée en ce que la vis de réglage (51) est disposée au-dessous du siège (17) et présente sa poignée de réglage (63) sur un côté du siège (17).

4. Chaise selon la revendication 2 ou 3, caractérisée en ce que la poignée de réglage (63) peut être déplacée axialement sur la tige (61) de la vis de réglage (51), de sorte qu'elle puisse être tirée vers l'extérieur au-delà du bord du siège pour le réglage de la pré-contrainte du dispositif à ressort à torsion (23).

5. Chaise selon l'une quelconque des revendications 1 à 4, caractérisée en ce que, pour des travaux d'entretien, on peut faire pivoter le siège (17) de 180° pratiquement autour de l'axe de rotation (37), après avoir détaché un élément de fixation (32) du ressort pneumatique (27) ou de l'élément de blocage hydraulique.

6. Chaise selon l'une quelconque des revendications 1 à 5, caractérisée en ce que l'axe de rotation (37) est disposé à proximité immédiate du bord avant du siège (17).

7. Chaise selon l'une quelconque des revendications 1 à 6, caractérisée en ce que le siège (17) comporte un cadre de siège (29) qui peut pivoter autour de l'axe de rotation (37).

8. Chaise selon la revendication 7, caractérisée en ce que le support (21), le dispositif à ressort à torsion (23), les moyens (25) pour le réglage de la pré-contrainte du dispositif à ressort à torsion (23), le ressort pneumatique (27) ou l'élément de blocage hydraulique et le cadre de siège (29) forment une unité de construction.

9. Chaise selon la revendication 7 ou 8, caractérisée en ce que le dispositif à ressort à torsion (23) comporte une barre de torsion (39) qui s'étend pratiquement sur toute la largeur du siège, en ce que chaque extrémité de la barre de torsion (39) est fixée à une pièce tubulaire (43, 44) disposée coaxialement à la barre de torsion (39), en ce que l'une des pièces tubulaires (44) est fixée à un bras de transmission de force (45) et l'autre pièce tubulaire (43) est fixée au support (21), et en ce que le cadre de siège (29) est monté pivotant sur les pièces tubulaires (43, 44).

10. Chaise selon la revendication 9, caractérisée en ce que la pièce tubulaire (44) qui est fixée au bras de transmission de force (45) est montée à rotation par une extrémité dans le support (21).
